# EUROPÄISCHE PATENTSCHRIFT

(11) **EP 1 033 081 B1**
(45) Veröffentlichungstag und Bekanntmachung des Hinweises auf die Patenterteilung: **21.12.2005**
(21) Anmeldenummer: 00102159.1
(22) Anmeldetag: 08.02.2000
(51) Int. Cl.: A24B 3/18

(54) **Verfahren und Vorrichtung zur Expansion von Nahrungs- und Genussmitteln**
Method and apparatus for puffing foodstuffs and stimulants
Méthode et appareil pour l'expansion des produits alimentaires et stimulants

(30) Priorität: 03.03.1999 DE 19909318
(43) Veröffentlichungstag der Anmeldung: 06.09.2000
(73) Patentinhaber: British-American Tobacco (Germany) GmbH, D-20354 Hamburg (DE)
(72) Erfinder: Plückhahn, Frank, 95444 Bayreuth (DE); Schmekel, Gerald, 25337 Elmshorn (DE); Weiss, Arno, Dr., 22848 Norderstedt (DE)
(74) Vertreter: Schwabe - Sandmair - Marx

(56) Entgegenhaltungen:
- DE-A- 3 315 274
- DE-A- 3 634 177
- DE-A- 19 734 364
- US-A- 4 523 598

## Beschreibung

Die Erfindung betrifft ein Verfahren und eine Vorrichtung zur Expansion von Nahrungs- bzw. Genussmitteln. Insbesondere können das erfindungsgemäße Verfahren und die erfindungsgemäße Vorrichtung der Erhöhung der Füllfähigkeit von Tabakmaterial bzw. zerkleinerten Rauchmaterialien dienen.

Was das Tabakmaterial betrifft, sollen unter dem Begriff Tabakmaterial bzw. zerkleinerte Rauchmaterialien entripptes Tabakblatt, Tabakrippe, Tabakstengel, jeweils geschnitten oder zerfasert, wiederaufbereiteter Tabak sowie Tabak-Nebenprodukte wie TV-und ZHV-Winnowings verstanden werden.

Frisch geerntete grüne Tabakblätter enthalten relativ hohe Anteile Wasser, welches mittels unterschiedlicher Curingverfahren auf weniger als 10 Massen% Wasserrestgehalt vermindert wird. Der Wassergehalt wird definiert als der Massenverlust des Tabaks bezogen auf die Feuchteinwaage in Massen% in einem Trockenschrank durch eine Abtrocknungszeit von 3 Stunden bei 80°C (sogenannte Salvisfeuchte). Dieser so aufbereitete Tabak gelangt als Rohstoff, genannt Rohtabak, in die Fabriken zur Herstellung von z.B. Cigaretten oder anderen Genussmitteln auf Basis von Tabak. Die Verarbeitungskette vom Grünblatt bis zum Rohtabak führt zu einer starken Schrumpfung. Diese Volumenminderung wirkt sich nachteilig auf die sogenannte Füllfähigkeit aus.

Die Tabakindustrie bezeichnet Füllfähigkeit als die Eigenschaft mit möglichst wenig Masseneinsatz dennoch physikalisch stabile, feste bzw. harte Endprodukte (z.B. Cigaretten) fertigen zu können. (Die Füllfähigkeit wird auch definiert als das Restvolumen bezogen auf die Einwage in ml/g, welches sich nach Kompression mit einem 3kg Gewicht in einem zylindrischen Gefäß nach einer Wirkzeit von 30 Sekunden einstellt).

In der Technik sind physikalische und chemische Verfahrensprinzipien bekannt, um den Schrumpfungsprozess rückgängig zu machen:

Die physikalischen Prozesse (Phasenwechsel nach gasförmig durch Wärmezufuhr) differenzieren sich im wesentlichen durch das Imprägnier/Treibmedium und damit durch den Phasenwechsel. Beispiele sind die Imprägnierung mit CO₂ (Phasenwechsel fest nach gasförmig), die Imprägnierung mit Fronen/Flüssiggas (Phasenwechsel flüssig nach gasförmig) sowie die Imprägnierung mit hochgespanntem N₂ (Phasenwechsel gelöst nach gasförmig)

Weiterhin erwähnenswert sind die vorgeschlagenen Verfahren mit organischen Lösungsmitteln in flüssiger Form und Austreibung als Gas, wobei im wesentlichen alle bekannten Niedrig-Sieder beschrieben worden sind.

Die Varianten der chemische Prozesse (Erzeugung eines Gases durch thermische Zersetzung bzw. exotherme Reaktion) unterscheiden sich im wesentlichen durch die Art der Gaserzeugungsreaktion wie Zersetzung von Additiven durch Wärmezufuhr im Trockner oder durch Zugabe eines weiteren Additives zur Auslösung einer Reaktion. Beispiele hierfür sind die Imprägnierung mit NH₃/CO₂ (thermische Zersetzung fest nach gasförmig), die Imprägnierung mit H₂O₂ (thermische Zersetzung flüssig nach gasförmig) und die Imprägnierung mit N₂H₄/H₂O₂ (exotherme Reaktion flüssig nach gasförmig).

Wirtschaftliche Bedeutung haben lediglich die physikalischen Verfahren erlangt. Typisch ist die Imprägnierung im Druckbereich. Die anschließende Austreibung im Trockner erfolgt nach der sogenannten Fixierung, die durch Druckabsenkung/Kühlung auf Atmosphärendruck im Imprägnator und damit zur Bildung eines Gleichgewichtsstoffes bei Atmosphäre herbeigeführt wird. Die Bedeutung dieser Prozesse erklärt sich durch die rückstandsfreie Austreibung, preiswerte Treibmittel und die Volumenvergrößerung in der Größenordnung um den Faktor 2.

Nachteilig bei diesen Verfahren ist die Einschleusung von zusätzlichen Additiven und die Notwendigkeit einer druckbehafteten Verfahrensstufe in den Tabakbehandlungsprozess. Der Imprägnierprozess gestaltet sich normalerweise als aufwendiger Batchprozess.

Die chemischen Prozesse haben aufgrund der Rückstandsproblematik keinerlei Bedeutung erlangt. Bei allen bekannten Verfahren wird der Tabak entweder bei Atmosphären- oder Überdruck mit Stoffen imprägniert, die in einem zweiten Schritt, z.B. in einem Trockner, schnell vom festen oder flüssigen Zustand in einen gasförmigen überführt werden. Dieser Bläheffekt führt zur Volumenvergrößerung der Tabakstrukturen. Aus der DE 31 47 846 C2 ist ein Verfahren zur Verbesserung der Füllfähigkeit bekannt, bei das Tabakmaterial einer Trägerströmung in einer Venturidüse zugeführt und dabei expandiert wird. Nachteilig ist hierbei die noch optimierungsbedürftige Füllfähigkeitssteigerung.

Was die Expansion sonstiger expansionsfähiger Nahrungs- bzw. Genussmittel (z.B. Getreide und Hülsenfrüchte; "Puffen") betrifft, so werden im Stand der Technik mehrere, meist diskontinuierliche Verfahren und Vorrichtungen beschrieben. Zu nennen sind hier die folgenden Schriften:

Die DE 195 21 243 beschreibt ein Verfahren und eine Vorrichtung wobei im Batch-Betrieb ein geschlossener Behälter unter Druck gesetzt und das darin befindliche Gut erhitzt wird. Der obere gutfreie Bereich wird kurzzeitig unter erhöhten Druck gesetzt. Durch schlagartiges Öffnen des Behälters wird das Gut in eine Expansionskammer mit atmosphärischem Druck ausgestoßen. Dabei wirkt der erhöhte Druck als Treibsatz. Das im Gut befindliche Wasser verdampft und das Gut expandiert.

Die DE 195 21168 beschreibt Vorrichtung und Verfahren analog zur DE 195 21 243, jedoch weist der innere Behälter im oberen gutfreien Bereich keine Löcher auf.

Die DE 195 21167 beschreibt eine Vorrichtung analog zu DE 195 21243 und DE 195 21 168 wobei die Expansionskammer drehbar ist und das expandierte Gut durch Drehung der Trommel in Längsrichtung ausgetragen wird.

Die DE 198 06 951 beschreibt eine Vorrichtung und ein Verfahren zum Puffen von kornförmigem Gut, insbesondere eine Vorwärmkammer für das zu expandierende Gut. Die verwendete Heizvorrichtung umfasst eine Wirbelbettkammer in dem das Gut batchweise erwärmt wird. Mit Hilfe eines Zweigkreislaufs wird das Gut an den Puffingreaktor überführt.

In der DE 198 06 950 wird eine Expansionskammer beschrieben, die zweiteilig ausgestaltet ist. Der erste Teil beginnt direkt am Austrag der Expansionskammer und hat eine lange, schlanke und kegelförmige Gestalt. Er ist so berechnet, dass sich eine laminare Strömung ausbildet. Er mündet in den zweiten Teil, in dem spätestens Normaldruck erreicht wird. Dort wird die Strömung turbulent.

Auch nach diesem Stand der Technik kann noch nicht optimal expandiert werden, und die im Batch-Betrieb diskontinuierlich arbeitenden Systeme sind aufwendig und wenig effektiv.

Aus der DE 33 15 274 A1 sind ein Verfahren und eine Vorrichtung zum Volumenvergrößern von Tabak bekannt. Hierbei wird ein Rohrabschnitt verwendet, der als "Lavaldüse" bezeichnet wird, jedoch lediglich ein sich komisch verengendes Rohr aufweist. Bei einer solchen Strömungsführung kann eine optimale Expansion aufgrund der auftretenden Druckverhältnisse nicht erreicht werden.

Diese Erfindung hat sich zur Aufgabe gemacht, die oben angeführten Nachteile des Standes der Technik zu überwinden. Insbesondere soll eine optimale Expansion effektiv möglich werden und hinsichtlich des Tabakmaterials soll die angesprochene Verringerung der Füllfähigkeit/Schrumpfung soweit als möglich rückgängig gemacht werden.

Diese Aufgabe wird erfindungsgemäß durch die Gegenstände der unabhängigen Ansprüche gelöst. Die Unteransprüche beschreiben bevorzugte Ausführungsformen der Erfindung.

Die Erfindung ermöglicht im Tabakbereich vorteilhafterweise bisher nicht erreichte Füllfähigkeitssteigerungen mit Füllfähigkeiten nach der Expansion, die bis zu etwa zehn Prozent über den Werten für übliche, bisher allgemein als optimiert angesehene Expansionsverfahren liegen. Die positiven Auswirkungen auf die Wirtschaftlichkeit der Rauchartikelherstellung sind bei den in der Industrie verwendeten Tabakmaterialmengen enorm. Im Bereich anderer expansionsfähiger Nahrungs- und Genussmittel ergeben sich entsprechende Vorteile.

Bei dem erfindungsgemäßen Verfahren durchläuft das Material kontinuierlich ein Gebiet höheren Druckes, anschließend ein Gebiet verminderten Druckes und abschließend ein Gebiet atmosphärischen Druckes.

Das Kernprinzip des Verfahrens nutzt die Eigenschaft von Gasen und Dämpfen Druckenergie mittels einer Düse vollständig in kinetische Energie umwandeln zu können (Extremfall: Druckabbau bis 0 bar). Dieser extreme Druckabbau gelingt nur, wenn an der engsten Stelle der Düse Schallgeschwindigkeit oder gleichbedeutend das kritische Druckverhältnis erreicht wird. Unter diesen Bedingungen erfolgt ein weiterer Druckabbau und damit Geschwindigkeitssteigerung im erweiterten Abschnitt der Düse.

Die klassisch betriebene Düse ergibt unter den gleichen Bedingungen im erweiterten Teil eine Drucksteigerung und damit Geschwindigkeitsabsenkung. Diese Verhältnisse sind in der beiliegenden Fig. 4 dargestellt, die in der oberen Darstellung einen prinzipiellen Düsenaufbau und darunter die Geschwindigkeits- und Druckverläufe bei verschiedenen Betriebsarten aufzeigt. Der mit einer eingekreisten 1 bezeichnete Verlauf gilt hierbei für eine Düse im unterkritischen Betrieb, während die Verläufe, die mit der eingekreisten 2 bezeichnet sind, für eine Lavaldüse im kritischen Betrieb gelten (mit Überschallgeschwindigkeit), wie sie bei der vorliegenden Erfindung verwendet wird.

Belädt man nun eine Trägerströmung (Beispiel Sattdampf) vor Düseneintritt z.B. mit Tabakmaterial, so werden die Partikel je nach Eingangsbedingungen auf die Temperatur und den Druck des Dampfes equilibriert (Beispiel 4 bar, 143°C). Nach dem Eintritt der Zweiphasenmischung in den Unterdruckteil der Lavaldüse (Beispiel 0,2 bar) gerät das feuchte Partikel mit zu hoher Temperatur ins Ungleichgewicht (Siedepunkt Wasser bei 0,2 bar: 60°C) und zur Kühlung wird Tabakfeuchte verdampft. Diese erzwungene Verdampfung wird aus der inneren Energie des Partikels gespeist. Wärmeübertragung aus der Umgebung ist aufgrund der Temperaturverhältnisse (Dampf kälter als Partikel) im Unterdruckgebiet nicht möglich. Wärmetransportprozesse finden durch Wärmeleitung von innen nach außen im Partikel statt. Grundsätzlich ist diese Art der Entfeuchtung/Trocknung verschieden von den sogenannten Konvektions-Luftstromtrockner, in dem die benötigte Energie zur Verdampfung vom Gas zum Partikel übertragen wird.

Durch den sehr niedrigen Druck am Düsenausgang der Lavaldüse können so vorteilhafterweise die hohen Füllfähigkeitssteigerungen erzielt werden. Ferner ermöglicht die Erfindung einen kontinuierlichen Prozess, integrierbar in z.B. einen Tabakvorbereitungsprozess ohne Sonderschritte (insbesondere ist eine Integration ohne vorangegangene Tabakausschleusung in einem Luftstromtrockner möglich). Dabei entsteht nur ein geringer zusätzlicher apparativer Aufwand und zusätzliche Tabakvorbereitungs-Prozessschritte wie Casing/Flavour sind ohne weiteres integrierbar.

Die Trägerströmung kann einen Dampfgehalt von 10 bis 100% Sattdampf und insbesondere überhitzten Dampf aufweisen.

Bei einer Ausführungsform der Erfindung liegt der Druck der Trägerströmung vor der Lavaldüse in einem Bereich bis 10 bar, und die Temperatur der Trägerströmung vor der Lavaldüse liegt in einem Bereich von 50°C bis 450°C, vorzugsweise in einem Bereich von 100°C bis 300°C.

Der Druck am Ausgang der Lavaldüse kann bei 0 bar bis 2 bar, vorzugsweise bei 0,2 bar bis 1 bar liegen.

Im Weiteren werden insbesondere Ausführungsformen für die Expansion von Tabakmaterial beschrieben. Diese Ausführungsformen sind jedoch grundsätzlich auf die Expansion anderer Nahrungs- bzw. Genussmittel anwendbar. Hierunter fällt die Verarbeitung von festen, faser-, korn- bzw. bohnenförmigen, oder blattförmigen Nahrungs- bzw. Genussmittel, z.B. Getreide und Hülsenfrüchte, Cerealien, Gerste, Mais, Bohnen, Weizen, Reis oder Erbsen. Vorrichtungsbestandteile, wie beispielsweise Abscheider sind dann dem jeweiligen zu verarbeitenden Material angepasst.

Bevorzugt wird die Trägerströmung vor dem Einbringen des Materials/Tabakmaterials überhitzt.

Bei einer bevorzugten Ausführungsform des erfindungsgemäßen Verfahrens durchläuft die Trägerströmung eine Einlaufstrecke, eine Düsenvorkammer, die Lavaldüse, einen Einlaufdiffusor und einen Auslaufdiffusor.

Das Tabakmaterial kann dabei der Trägerströmung einerseits in der Einlaufstrecke vor der Lavaldüse, vorzugsweise über eine Zellradschleuse mit einem an die Einlaufstrecke ansetzenden Kopfstück, zugeführt werden.

Was die Weiterverarbeitung des Tabakmaterials betrifft, ist es erfindungsgemäß möglich, das Tabakmaterial nach dem Durchgang durch den Auslaufdiffusor einem Tabakabscheider, insbesondere einem Fliehkraftabscheider zuzuführen, dessen Unterdruck vorzugsweise mittels einem Unterdruckverdichter aufrechterhalten wird. Das Tabakmaterial kann aber auch nach dem Durchgang durch den Auslaufdiffusor zunächst einem Luftstromtrockner und danach einem Tabakabscheider, insbesondere einem Fliehkraftabscheider zugeführt werden.

Bei einer vorteilhaften Ausführungsform des erfindungsgemäßen Verfahrens wird die Gasströmung, welche die an den Auslaufdiffusor anschließenden Bauteile passiert, mittels eines Umluftsystems gesammelt, verdichtet und wieder als Trägerströmungsanteil verwendet.

Die erfindungsgemäße Vorrichtung ist bevorzugt dadurch gekennzeichnet, dass sie eine Einrichtung, insbesondere einen Wärmetauscher aufweist, der die Trägerströmung vor dem Einbringen des Tabakmaterials überhitzt.

Die Strömungsführungseinrichtungen umfassen bei einer Ausgestaltung der Vorrichtung eine Einlaufstrecke, eine Düsenvorkammer, die Lavaldüse, einen Einlaufdiffusor und einen Auslaufdiffusor.

Eine Zellradschleuse mit einem an die Einlaufstrecke angesetzten Kopfstück kann vorgesehen sein, mittels der das Tabakmaterial der Trägerströmung in der Einlaufstrecke vor der Lavaldüse zugeführt wird.

Bevorzugt weist die Vorrichtung einen Tabakabscheider, insbesondere einen Fliehkraftabscheider, auf, dem das Tabakmaterial nach dem Durchgang durch den Auslaufdiffusor zugeführt wird, und dessen Unterdruck vorzugsweise mittels einem Unterdruckverdichter aufrechterhalten wird.

Bei einer anderen Ausgestaltung weist die Vorrichtung einen Luftstromtrockner und an diesen anschließend einen Tabakabscheider, insbesondere einem Fliehkraftabscheider, auf, denen das Tabakmaterial nach dem Durchgang durch den Auslaufdiffusor zugeführt wird.

Von besonderem Vorteil ist es, ein Umluftsystem vorzusehen, mittels dem die Gasströmung, welche die an den Auslaufdiffusor anschließenden Bauteile passiert, gesammelt, verdichtet und wieder der Trägerströmung zugeführt wird.

Die Erfindung wird im Weiteren anhand der beilegenden Zeichnungen mittels der Beschreibung von Ausführungsbeispielen näher erläutert. Es zeigen:
- Fig. 1: eine Schemadarstellung einer Expansionsvorrichtung für Tabakmaterial mit einem anschließenden Zyklonabscheider gemäß einer ersten Ausführungsform der Erfindung;
- Fig. 2: eine Schemadarstellung einer Expansionsvorrichtung für Tabakmaterial mit einem anschließenden Trockenturm gemäß einer zweiten Ausführungsform der Erfindung;
- Fig. 3: ein Balkendiagramm, das die Füllfähigkeitssteigerung bei erfindungsgemäßen Verfahren und bei Vergleichsverfahren nach dem Stand der Technik gegenüberstellt; und
- Fig. 4: eine schematische Darstellung eines Düsenquerschnittes mit Druck- und Geschwindigkeitsverläufen für den kritischen und nicht kritischen Betrieb.

In den Figuren 1 und 2 bezeichnen die Bezugszeichen: 1 eine Einlaufstrecke, 2 eine Zellradschleuse, 3 eine Düsenvorkammer, 4 eine Lavaldüse (auch als Treibdüse bezeichnet), 5 ein Kopfstück an der Lavaldüse, 6 einen Einlaufdiffusor, 7 einen Auslaufdiffusor, 8 eine Austragsschleuse, 9 einen Zyklonabscheider, 10 einen Verdichter, 11 ein Umluftsystem, 12 ein Abluftsystem, 13 eine Trägerströmung, 14 einen Tabakaustrag aus dem Zyklonabscheider, 15 einen Trockenturm, 16 eine optionale Casing/Flavour-Einspeisung, 17 eine Tragluftzufuhr zum Trockenturm und 18 den Austrag aus dem Trockenturm. T weist auf Tabakmaterial hin. Gleiche Bezugszeichen deuten auf gleichartige Komponenten hin.

Die Figuren 1 und 2 zeigen diejenigen Ausführungsformen der Erfindung, bei denen das Tabakmaterial in der Einlaufstrecke, also auf der Druckseite der Lavaldüse in die Trägerströmung 13 eingespeist wird.

Die Fig. 1 erläutert hierbei eine Ausführungsform mit einer Direktabscheidung im Tabakabscheider 9 nach der Düse 4. Der Tabak wird durch eine Schleuse, vorzugsweise durch eine Zellradschleuse 2, die für größere Differenz- und Absolutdrücke geeignet ist, in die Einlaufstrecke 1 gefördert. Dort wird der Tabak mit der Trägerströmung 13 gemischt, vorgewärmt und bei Verwendung von Dampf aufgefeuchtet. Das Massenstromverhältnis von Trägerströmung zu Tabakmaterial kann einfach durch die Wahl des engsten Querschnitts in der Lavaldüse 4 (Treibdüse) bei vorgegebenem Massenstrom des Tabakmaterials eingestellt werden. Beispielsweise stellt sich bei 2 bar Sattdampfvordruck (ca. 120°C) ein maximaler Massenstrom von 400 kg/h bei Düsendurchmesser 21,8 mm; hingegen wird bei 15,4 mm Düsendurchmesser ein maximaler Durchsatz von 200 kg/h erreicht. Das sinnvoll nutzbare Verhältnis liegt im Bereich 0,1-10 kg Trägerströmung je kg Tabakmaterial. Nach dem Passieren der Düsenvorkammer 3 und der Düse 4 stellt sich nach der adiabatischen Entspannung je nach Art der Trägerströmung, nach Konstruktion des Apparates und nach Verfahrensablauf ein niedriger Druck und damit korrespondierend eine niedrige Temperatur der Trägerströmung ein. Das Tabakmaterial versucht dem Temperatur-Ungleichgewicht durch Verdampfung und Entzug der inneren Energie, die durch Aufladung im Eingangsbereich dem Tabakmaterial aufgeprägt wurde, entgegenzuwirken. Vorzugsweise werden am Ausgang der Lavaldüse 4 Drücke von weniger als 1 bar eingestellt. Je nach gewünschtem Prozessdruck im Tabakabscheider 9 muss der Dampf mit Hilfe des Einlauf-/Auslaufdiffusors 6/7 entsprechend komprimiert werden.

Diese Verfahrensvariante nach Fig. 1 ist vorzugsweise bei den der Expansion nachfolgenden Tabaktrocknungsverfahren angezeigt, welche die Trägerströmung 13 nicht als Trocknungs- bzw. Transportmedium nutzen. Dies sind z. B. die Trommel-, Vibro-/Wirbelschicht- oder Bandtrocknung. Diese Trocknungsverfahren erfordern die vorangehende Trennung von Tabakmaterial und Trägerströmung, die mittels eines Tabakabscheiders, vorzugsweise eines Fliehkraftabscheiders 9, wie z. B. Zyklon- oder Tangentialseparator, erfolgt. Sollten die Vorteile der Vakuumexpansion ohne anschließende Komprimierung auf Atmosphärendruck genutzt werden, muss im Sinne der Trommel- bzw. Vibro-/Wirbelschicht- oder Bandtrocknung das Tabakmaterial ebenfalls von der Trägerströmung getrennt werden, wobei der Tabakaustrag 14 vom Unterdruck- in den Atmosphärendruckbereich erfolgt. Der Unterdruck im Tabakabscheider 9 kann beispielsweise durch eine nicht dargestellte Vakuumpumpe aufrecht erhalten werden.

Bei der in Fig. 2 dargestellten Ausführungsform erfolgt die Tabakmaterial-Abscheidung nach einem Durchlauf eines Luftstromtrockners, hier eines Trockenturmes 15.

Der Tabak wird direkt ohne Abscheidung der Trägerströmung 13 nach Durchlauf des Diffusors 6/7 in den Trockenturm 15 geleitet und nach Abfeuchtung über den Tabakabscheider 9, vorzugsweise einen Fliehkraftabscheider, wie z. B. Zyklon oder Tangentialseparator, mittels einer Austragsschleuse 8 ausgeschleust (Pfeil 14). Dazu ist es notwendig, die Trägerströmung 13 bezüglich Geschwindigkeiten und Druck den Verhältnissen im Trockenturm 15 anzupassen. Bevorzugt wird in diesem Fall eine Betriebsweise der Expansion, bei der im Auslaufdiffusor 7 Drücke vorliegen, die zwischen 0,9-1,1 bar betragen.

Den beiden Varianten nach Fig. 1 und 2 gemeinsam ist die Option der Umluft-/Teilumluft-Betriebsweise mittels Umluftsystem 11 zur erneuten Wiederverwendung der Trägerströmung 13, bevorzugt bei Luft als Trägerströmung 13, die unter Betrachtung der Wirtschaftlichkeit als besonders kostengünstige Lösung herangezogen werden kann.

Ferner erlauben beide Varianten optional das Einbringen von flüssigen/festen Additiven (Casing, Flavour) in den Kopfbereich 5 an der Lavaldüse 4, wie es in Fig.2 mit dem Bezugszeichen 16 angedeutet ist.

Die Fig. 3 zeigt ein Balkendiagramm, das die Füllfähigkeitssteigerung bei erfindungsgemäßen Verfahren und bei Vergleichsverfahren nach dem Stand der Technik gegenüberstellt. Die Versuchsparameter sind im Folgenden aufgezeigt:

### Versuch 1 (Lavaldüse):

- Tabakmaterial:: Standard-Rippenmischung,
- Anlagenaufbau:: siehe Fig. 1 (ohne Verdichter 10, ohne Umluft, ohne optionales Casing, Flavour)
Düsen-Durchmesser: 15 mm
- Trägerströmung:: Sattdampf
- Parameter:: 2,2 bar Vordruck (Pos. 3), Druck in Düse 0,6 bar (Pos. 6), Dampftemperatur ca. 123°C in Pos. 3, Dampftemperatur in Zyklon (Pos. 9) ca. 100°C,
Dampfdruck in Zyklon (Pos. 9) ca. 1 bar
Trägerströmungsmassenstrom-/Tabakmassenstromverhältnis 0.67,
Tabakfeuchte vor Expansionsvorrichtung (vor Schleuse Pos. 2) ca. 40 % (Feuchtbasis),
Tabakfeuchte nach Expansionsvorrichtung (nach Zyklon Pos. 9) ca. 43,5 % (Feuchtbasis)

### Versuch 2 (Lavaldüse):

- Tabakmaterial:: Standard-Rippenmischung,
- Anlagenaufbau:: siehe Fig. 1 (ohne Verdichter 10, ohne Umluft, ohne optional Casing, Flavour)
Düsen-Durchmesser: 15 mm
- Trägerströmung:: Sattdampf
- Parameter:: 2,2 bar Vordruck (Pos. 3), Druck in Düse 0,65 bar (Pos. 6), Dampftemperatur ca. 123°C in Pos. 3, Dampftemperatur in Zyklon (Pos. 9) ca. 100°C, Dampfdruck in Zyklon (Pos. 9) ca. 1 bar
Trägerströmungsmassenstrom-/Tabakmassenstromverhältnis 0.43, Tabakfeuchte vor Expansionsvorrichtung (vor Schleuse Pos. 2) ca. 40 % (Feuchtbasis),
Tabakfeuchte nach Expansionsvorrichtung (nach Zyklon Pos. 9) ca. 43 % (Feuchtbasis)

### Versuch 3 (STS-Düse):

- Tabakmaterial:: Standard-Rippenmischung,
- Anlagenaufbau:: Handelsübliche STS-Vorrichtung
- Trägerströmung:: Sattdampf
- Parameter:: Trägerströmungsmassenstrom-/Tabakmassenstromverhältnis 0.67, Tabakfeuchte vor Expansionsvorrichtung ca. 40 % (Feuchtbasis), Tabakfeuchte nach Expansionsvorrichtung ca. 44 % (Feuchtbasis)

### Versuch 4 (STS-Düse):

- Tabakmaterial:: Standard-Rippenmischung,
- Anlagenaufbau:: Handelsübliche STS-Vorrichtung
- Trägerströmung:: Sattdampf
- Parameter:: Trägerströmungsmassenstrom-/Tabakmassenstromverhältnis 0.47, Tabakfeuchte vor Expansionsvorrichtung ca. 40,7 % (Feuchtbasis), Tabakfeuchte nach Expansionsvorrichtung ca. 44,3 % (Feuchtbasis)

### Versuch 5 (Lavaldüse):

- Tabakmaterial:: Standard-Rippenmischung,
- Anlagenaufbau:: siehe Fig. 1 (ohne Verdichter 10, ohne Umluft, mit Casing in Saugstutzen (Pos. 5), Düsen-Durchmesser: 15 mm
- Trägerströmung:: Sattdampf
- Parameter:: 2,2 bar Vordruck (Pos. 3), Druck in Düse 0,6 bar (Pos. 6), Dampftemperatur ca. 123°C in Pos. 3, Dampftemperatur in Zyklon (Pos. 9) ca. 100°C, Dampfdruck in Zyklon (Pos. 9) ca. 1 bar
Trägerströmungsmassenstrom-/Tabakmassenstromverhältnis 0.67, Tabakfeuchte vor Expansionsvorrichtung (vor Schleuse Pos. 2) ca. 40 % (Feuchtbasis),
Tabakfeuchte nach Expansionsvorrichtung (nach Zyklon Pos. 9) ca. 46 % (Feuchtbasis)

Es lässt sich ohne weiteres erkennen, dass die Füllfähigkeitssteigerung und die erreichten Absolutwerte bei den Versuchen 1, 2 und 5, die ein erfindungsgemäßes Verfahren verwendeten, wesentlich größer sind als bei den bisher als optimiert angesehenen STS-Verfahren, deren Ergebnisse durch den Balken zu den Versuchen 3 und 4 dargestellt sind. Es ergeben sich erfindungsgemäß etwa um 10 % höhere Füllfähigkeiten. Die positiven Auswirkungen auf die Wirtschaftlichkeit der Rauchartikelherstellung sind hier bei den in der Industrie verwendeten Tabakmaterialmengen enorm.

In der noch abschließend gezeigten Tabelle sind geeignete und bevorzugte Parameterwerte für die Durchführung des erfindungsgemäßen Verfahrens nochmals zusammengefasst.

| Parameter | Gesamtbereich | Bevorzugter Bereich |
|---|---|---|
| | | |
| Trägerströmungs-Druck vor Düse | 1-30 bar | 1-10 bar |
| Trägerströmungs-Temperatur vor Düse | 50-450°C ¹⁾ | 100-250°C ¹⁾ |
| Trägerströmungs-Druck in Düse | >0-2 bar | 0,2-1,0 bar |
| Trägerströmungs-Druck in Auslaufdiffusor (Pos. 7) | >0-2 bar | 0,2-1,1 bar |
| Tabakfeuchte vor Einlass-Zellradschleuse | 10-60 % (Feuchtbasis) | 17-45 % (Feuchtbasis) |
| Tabaktemperatur vor Einlass-Zellradschleuse | 10-100°C | 20-95°C |
| Verhältnis Trägerströmungsmassenstrom/Tabakmassenstrom | 0,1-10 (kg/h)/(kg/h) | 0,2-1 (kg/h)/(kg/h) |
| Dampfgehalt Trägerströmung | 10-100 % (Massenprozent Feuchtbasis) | 50-100 % (Massenprozent Feuchtbasis) |

| | | |
|---|---|---|
| 1) Bei zusätzlicher Überhitzung der Trägerströmung durch einen Wärmetauscher vor Eintragszellradschleuse ("Überhitzter Dampf") | | |

Alle verwendeten Druckangaben sind Absolutwerte.

Es wurden auch Versuche zur Expansion anderer Nahrungs- und Genussmittel durchgeführt, und zwar mit guten Expansionsergebnissen. Insbesondere eigneten sich Gerste und Mais für die erfindungsgemäße Expansion, um gepuffte Formen herzustellen. Der Versuchsaufbau entsprach hierbei grundsätzlich demjenigen nach dem oben beschriebenen Versuch 1, was Anlagenaufbau und Trägerströmung betrifft.

## Patentansprüche

1. Verfahren zur Expansion von expansionsfähigen Nahrungs- bzw. Genussmitteln, bei dem die Nahrungs- bzw. Genussmittel in einer Dampf enthaltenden Trägerströmung (13) eine Expansionszone durchlaufen, die eine Lavaldüse (4) umfasst, **dadurch gekennzeichnet, dass** die Nahrungs- bzw. Genussmittel in eine Düsenvorkammer (3) eingebracht werden, in der ein Absolutdruck von mehr als 1bar bis 30 bar herrscht, und dass im engsten Querschnitt der Lavaldüse (4) Schallgeschwindigkeit erreicht wird.

2. Verfahren nach Anspruch 1, **dadurch gekennzeichnet, dass** Tabakmaterial, insbesondere feuchtes Tabakmaterial (T) expandiert wird.

3. Verfahren nach Anspruch 1, **dadurch gekennzeichnet, dass** feste, faser-, korn- bzw. bohnenförmige, oder blattförmige Nahrungs- bzw. Genussmittel expandiert werden.

4. Verfahren nach Anspruch 3, **dadurch gekennzeichnet, dass** eines oder mehrere der folgenden Nahrungs- bzw. Genussmittel expandiert werden: Getreide und Hülsenfrüchte, Cerealien, Gerste, Mais, Bohnen, Weizen, Reis, Erbsen.

5. Verfahren nach einem der Ansprüche 1 bis 4, **dadurch gekennzeichnet, dass** die Trägerströmung (13) einen Dampfgehalt von 10 bis 100 % aufweist, und/oder die Tabakeingangsfeuchte 10 bis 60 % (Feuchtbasis) vorzugsweise 17 bis 45 % (Feuchtbasis) beträgt.

6. Verfahren nach einem der Ansprüche 1 bis 5, **dadurch gekennzeichnet, dass** die Trägerströmung (13) Sattdampf aufweist.

7. Verfahren nach einem der Ansprüche 1 bis 6, **dadurch gekennzeichnet, dass** die Trägerströmung (13) überhitzten Dampf aufweist.

8. Verfahren nach einem der Ansprüche 1 bis 7, **dadurch gekennzeichnet, dass** der Druck der Trägerströmung (13) vor der Lavaldüse in einem Bereich bis 10 bar liegt, und dass die Temperatur der Trägerströmung (13) vor der Lavaldüse (4) in einem Bereich von 50°C bis 450°C, vorzugsweise in einem Bereich von 100°C bis 300°C liegt.

9. Verfahren nach einem der Ansprüche 1 bis 8, **dadurch gekennzeichnet, dass** der Druck am Ausgang der Lavaldüse (4) bei 0 bar bis 2 bar, vorzugsweise bei 0,2 bar bis 1 bar liegt.

10. Verfahren nach einem der Ansprüche 1 bis 9, **dadurch gekennzeichnet, dass** die Trägerströmung (13) vor dem Einbringen der Nahrungs- bzw. Genussmittel, insbesondere des Tabakmaterials überhitzt wird.

11. Verfahren nach einem der Ansprüche 1 bis 10, **dadurch gekennzeichnet, dass** die Trägerströmung eine Einlaufstrecke (1), eine Düsenvorkammer (3), die Lavaldüse (4), einen Einlaufdiffusor (6), und einen Auslaufdiffusor (7) durchläuft.

12. Verfahren nach Anspruch 11, **dadurch gekennzeichnet, dass** die Nahrungs- bzw. Genussmittel, insbesondere das Tabakmaterial der Trägerströmung (13) in der Einlaufstrecke (1) vor der Lavaldüse (4), vorzugsweise über eine Zellradschleuse (2) mit einem an die Einlaufstrecke (1) ansetzenden Kopfstück (5), zugeführt werden.

13. Verfahren nach einem der Ansprüche 11 oder 12, **dadurch gekennzeichnet, dass** die Nahrungs- bzw. Genussmittel, insbesondere das Tabakmaterial nach dem Durchgang durch den Auslaufdiffusor (7) einem Abscheider, insbesondere einem Tabakabscheider (9), speziell einem Fliehkraftabscheider zugeführt werden, dessen Unterdruck vorzugsweise mittels einer Unterdruckpumpe aufrechterhalten wird.

14. Verfahren nach einem der Ansprüche 11 oder 12, **dadurch gekennzeichnet, dass** die Nahrungs- bzw. Genussmittel, insbesondere das Tabakmaterial nach dem Durchgang durch den Auslaufdiffusor (7) zunächst einem Luftstromtrockner (15) und danach einem Abscheider, insbesondere einem Tabakabscheider (9), speziell einem Fliehkraftabscheider zugeführt wird.

15. Verfahren nach einem der Ansprüche 13 oder 14, **dadurch gekennzeichnet, dass** die Gasströmung, welche die an den Auslaufdiffusor (7) anschließenden Bauteile passiert, mittels eines Umluftsystems (11) gesammelt, verdichtet und wieder als Trägerströmungsanteil verwendet wird.

16. Vorrichtung zur Expansion von Nahrungs- bzw. Genussmitteln, insbesondere feuchtem Tabakmaterial (T) mit Strömungsführungseinrichtnngen (1, 3, 4, 6, 7), in denen die Nahrungs- bzw. Genussmittel, insbesondere das Tabakmaterial (T) in einer Dampf enthaltenden Trägerströmung (13) eine Expansionszone durchlaufen, wobei die Strömungsführungseinrichtungen eine Lavaldüse (4) umfassen, **dadurch gekennzeichnet, dass** die Lavaldüse (4) so betrieben wird, dass in ihrem engsten Querschnitt Schallgeschwindigkeit erreicht wird und dass eine Düsenvorkammer (3) vorgesehen ist, in welche die Nahrungs- bzw. Genussmittel eingebracht werden und in der ein Absolutdruck von mehr als 1bar bis 30 bar herrscht.

17. Vorrichtung nach Anspruch 16, **dadurch gekennzeichnet, dass** sie eine Einrichtung, insbesondere einem Wärmetauscher aufweist, der die Trägerströmung (13) vor dem Einbringen des Tabakmaterials überhitzt.

18. Vorrichtung nach Ansprüche 16 oder 17, **dadurch gekennzeichnet, dass** die Strömungsführungseinrichtungen eine Einlaufstrecke (1), eine Düsenvorkammer (3), die Lavaldüse (4), einen Einlaufdiffusor (6), und einen Auslaufdiffusor (7) umfassen.

19. Vorrichtung nach Anspruch 18, **dadurch gekennzeichnet, dass** sie eine Zellradschleuse (2) mit einem an die Einlaufstrecke (1) ansetzenden Kopfstück (5) aufweist, mittels der die Nahrungs- bzw. Genussmittel, insbesondere das Tabakmaterial der Trägerströmung (13) in der Einlaufstrecke (1) vor der Lavaldüse (4) zugeführt werden.

20. Vorrichtung nach einem der Ansprüche 18 oder 19, **dadurch gekennzeichnet, dass** sie einen Abscheider, insbesondere einen Tabakabscheider (9), speziell einem Fliehkraftabscheider, aufweist, dem die Nahrungs- bzw. Genussmittel, insbesondere das Tabakmaterial nach dem Durchgang durch den Auslaufdiffusor (7) zugeführt werden, und dessen Unterdruck vorzugsweise mittels einer Unterdruckpumpe aufrechterhalten wird.

21. Vorrichtung nach einem der Ansprüche 18 oder 19, **dadurch gekennzeichnet, dass** sie einen Luftstromtrockner (15) und an diesen anschließend einen Abscheider, insbesondere einen Tabakabscheider (9), speziell einem Fliehkraftabscheider, aufweist, denen die Nahrungs- bzw. Genussmittel, insbesondere das Tabakmaterial nach dem Durchgang durch den Auslaufdiffusor (7) zugeführt werden.

22. Vorrichtung nach einem der Ansprüche 20 oder 21, **dadurch gekennzeichnet, dass** sie ein Umluftsystem (11) aufweist, mittels dem die Gasströmung, welche die an den Auslaufdiffusor (7) anschließenden Bauteile passiert, gesammelt, verdichtet und wieder der Trägerströmung zugeführt wird.

## Claims

1. A method for expanding expandable foodstuffs and/or luxury foodstuffs, wherein the foodstuffs and/or luxury foodstuffs in a carrier flow (13) containing steam pass through an expansion zone comprising a Laval nozzle (4), **characterised in that** the foodstuffs and/or luxury foodstuffs are introduced into a nozzle antechamber (3) in which an absolute pressure of more than 1 to 30 bars prevails, and **in that** the speed of sound is reached in the narrowest cross-section of the Laval nozzle (4).

2. The method as set forth in claim 1, **characterised in that** tobacco material, in particular moist tobacco material (T), is expanded.

3. The method as set forth in claim 1, **characterised in that** solid, fibrous, grainy, bean or leafy foodstuffs and/or luxury foodstuffs are expanded.

4. The method as set forth in claim 3, **characterised in that** one or more of the following foodstuffs and/or luxury foodstuffs are expanded: grains and legumes, cereals, barley, maize, beans, wheat, rice, peas.

5. The method as set forth in any one of claims 1 to 4, **characterised in that** the carrier flow (13) comprises a steam content of 10 to 100% and/or the tobacco input moisture content is 10 to 60 % (moisture basis), preferably 17 to 45 % (moisture basis).

6. The method as set forth in any one of claims 1 to 5, **characterised in that** the carrier flow (13) comprises saturated steam.

7. The method as set forth in any one of claims 1 to 6, **characterised in that** the carrier flow (13) comprises superheated steam.

8. The method as set forth in any one of claims 1 to 7, **characterised in that** the pressure of the carrier flow (13) upstream of the Laval nozzle is in a range of up to 10 bars, and **in that** the temperature of the carrier flow (13) upstream of the Laval nozzle (4) is in a range of 50°C to 450°C, preferably in a range of 100° to 300°C.

9. The method as set forth in any one of claims 1 to 8, **characterised in that** the pressure at the output of the Laval nozzle (4) is 0 to 2 bars, preferably 0.2 to 1 bar.

10. The method as set forth in any one of claims 1 to 9, **characterised in that** the carrier flow (13) is superheated prior to introducing the foodstuffs and/or luxury foodstuffs, in particular the tobacco material.

11. The method as set forth in any one of claims 1 to 10, **characterised in that** the carrier flow passes through an infeed zone (1), a nozzle antechamber (3), the Laval nozzle (4), an infeed diffusor (6) and an outfeed diffusor (7).

12. The method as set forth in claim 11, **characterised in that** the foodstuffs and/or luxury foodstuffs, in particular the tobacco material, are supplied to the carrier flow (13) in the infeed zone (1) upstream of the Laval nozzle (4), preferably via a cellular wheel sluice (2) comprising a header (5) placed onto the infeed zone (1).

13. The method as set forth in any one of claims 11 or 12, **characterised in that** the foodstuffs and/or luxury foodstuffs, in particular the tobacco material, once they have passed through the outfeed diffusor (7), are supplied to a separator, in particular a tobacco separator (9), specifically a centrifugal separator, in which a vacuum is preferably maintained by means of a vacuum pump.

14. The method as set forth in any one of claims 11 or 12, **characterised in that** the foodstuffs and/or luxury foodstuffs, in particular the tobacco material, once it has passed through the outfeed diffusor (7), is supplied first to an air-flow dryer (15) and then to a separator, in particular a tobacco separator (9), specifically a centrifugal separator.

15. The method as set forth in any one of claims 13 or 14, **characterised in that** the gas flow passing the components adjoining the outfeed diffusor (7) is collected, compressed and recycled as part of the carrier flow by means of an air recycling system (11).

16. An apparatus for expanding foodstuffs and/or luxury foodstuffs, in particular moist tobacco material (T), comprising flow guidance means (1, 3, 4, 6, 7) in which the foodstuffs and/or luxury foodstuffs, in particular the tobacco material (T), in a carrier flow (13) containing steam pass through an expansion zone, wherein the flow guidance means comprise a Laval nozzle (4), **characterised in that** the Laval nozzle (4) is operated such that the speed of sound is reached in its narrowest cross-section and **in that** a nozzle antechamber (3) is provided, into which the foodstuffs and/or luxury foodstuffs are introduced and in which an absolute pressure of more than 1 to 30 bars prevails.

17. The apparatus as set forth in claim 16, **characterised in that** it comprises a means, in particular a heat exchanger, which superheats the carrier flow (13) prior to introducing the tobacco material.

18. The apparatus as set forth in claim 16 or 17, **characterised in that** the flow guidance means comprise an infeed zone (1), a nozzle antechamber (3), the Laval nozzle (4), an infeed diffusor (6) and an outfeed diffusor (7).

19. The apparatus as set forth in claim 18, **characterised in that** it comprises a cellular wheel sluice (2) comprising a header (5) placed onto the infeed zone (1), by means of which the foodstuffs and/or luxury foodstuffs, in particular the tobacco material, are supplied to the carrier flow (13) in the infeed zone (1) upstream of the Laval nozzle (4).

20. The apparatus as set forth in any one of claims 18 or 19, **characterised in that** it comprises a separator, in particular a tobacco separator (9), specifically a centrifugal separator, to which the foodstuffs and/or luxury foodstuffs, in particular the tobacco material, are supplied once they have passed through the outfeed diffusor (7), and in which a vacuum is preferably maintained by means of a vacuum pump.

21. The apparatus as set forth in any one of claims 18 or 19, **characterised in that** it comprises an air-flow dryer (15) and a separator adjoining it, in particular a tobacco separator (9), specifically a centrifugal separator, to which the foodstuffs and/or luxury foodstuffs, in particular the tobacco material, are supplied once they have passed through the outfeed diffusor (7).

22. The apparatus as set forth in any one of claims 20 or 21, **characterised in that** it comprises an air recycling system (11), by means of which the gas flow passing the components adjoining the outfeed diffusor (7) is collected, compressed and re-supplied to the carrier flow.

## Revendications

1. Procédé d'expansion de produits alimentaires ou d'agrément expansibles, dans lequel les produits alimentaires ou d'agrément traversent, dans un courant d'entraînement contenant de la vapeur (13), une zone d'expansion qui comprend une tuyère de Laval (4), **caractérisé en ce que** les produits alimentaires ou d'agrément sont introduits dans une préchambre de tuyère (3) dans laquelle règne une pression absolue allant de plus de 1 bar jusqu'à 30 bars et **en ce que** la vitesse du son est atteinte dans la section la plus étroite de la tuyère de Laval (4).

2. Procédé selon la revendication 1, **caractérisé en ce que** du matériau de tabac, en particulier du matériau de tabac humide (T), est expansé.

3. Procédé selon la revendication 1, **caractérisé en ce que** des produits alimentaires ou d'agrément solides sous forme de fibres, de grains ou de fèves ou bien sous forme de feuilles sont expansés.

4. Procédé selon la revendication 3, **caractérisé en ce que** l'un ou plusieurs des produits alimentaires ou d'agrément suivants sont expansés : céréales et légumineuses, plantes céréalières, orge, maïs, haricots, blé, riz, pois.

5. Procédé selon l'une des revendications 1 à 4, **caractérisé en ce que** le courant d'entraînement (13) présente une teneur en vapeur de 10 à 100% et/ou **en ce que** l'humidité initiale du tabac se situe dans la plage de 10 à 60% (ramenée à la masse humide), de préférence de 17 à 45% (ramenée à la masse humide).

6. Procédé selon l'une des revendications 1 à 5, **caractérisé en ce que** le courant d'entraînement (13) contient de la vapeur saturée.

7. Procédé selon l'une des revendications 1 à 6, **caractérisé en ce que** le courant d'entraînement (13) contient de la vapeur surchauffée.

8. Procédé selon l'une des revendications 1 à 7, **caractérisé en ce que** la pression du courant d'entraînement (13) en amont de la tuyère de Laval se situe dans une plage allant jusqu'à 10 bars et **en ce que** la température du courant d'entraînement (13) en amont de la tuyère de Laval (4) se situe dans une plage de 50°C à 450°C, de préférence dans une plage de 100°C à 300°C.

9. Procédé selon l'une des revendications 1 à 8, **caractérisé en ce que** la pression à la sortie de la tuyère de Laval (4) se situe dans la plage de 0 bar à 2 bars, de préférence de 0,2 bars à 1 bar.

10. Procédé selon l'une des revendications 1 à 9, **caractérisé en ce que** le courant d'entraînement (13) est surchauffé avant l'introduction des produits alimentaires ou d'agrément, en particulier du matériau de tabac.

11. Procédé selon l'une des revendications 1 à 10, **caractérisé en ce que** le courant d'entraînement passe dans une section d'entrée (1), une préchambre de tuyère (3), la tuyère de Laval (4), un diffuseur d'entrée (6) et un diffuseur de sortie (7).

12. Procédé selon la revendication 11, **caractérisé en ce que** les produits alimentaires ou d'agrément, en particulier le matériau de tabac, sont introduits dans le courant d'entraînement (13) dans la section d'entrée (1) en amont de la tuyère de Laval (4), de préférence par l'intermédiaire d'une écluse à roue cellulaire (2) avec une pièce de tête (5) qui se fixe sur la section d'entrée (1).

13. Procédé selon l'une des revendications 11 ou 12, **caractérisé en ce que**, après être passés dans le diffuseur de sortie (7), les produits alimentaires ou d'agrément, en particulier le matériau de tabac, sont introduits dans un séparateur, en particulier un séparateur de tabac (9), spécialement un séparateur centrifuge, dont le vide partiel est de préférence entretenu au moyen d'une pompe à vide.

14. Procédé selon l'une des revendications 11 ou 12, **caractérisé en ce que**, après être passés dans le diffuseur de sortie (7), les produits alimentaires ou d'agrément, en particulier le matériau de tabac, sont introduits en premier dans un sécheur à circulation d'air (15) et ensuite dans un séparateur, en particulier un séparateur de tabac (9), spécialement un séparateur centrifuge.

15. Procédé selon l'une des revendications 13 ou 14, **caractérisé en ce que** le courant gazeux qui passe dans les éléments reliés au diffuseur de sortie (7) est collecté, comprimé et réutilisé en tant que partie du courant d'entraînement au moyen d'un système à circulation d'air (11).

16. Dispositif d'expansion de produits alimentaires ou d'agrément, en particulier de matériau de tabac humide (T), avec des dispositifs de guidage d'écoulement (1, 3, 4, 6, 7) dans lesquels les produits alimentaires ou d'agrément, en particulier le matériau de tabac (T), traversent dans un courant d'entraînement contenant de la vapeur (13) une zone d'expansion, les dispositifs de guidage d'écoulement comprenant une tuyère de Laval (4), **caractérisé en ce que** la tuyère de Laval (4) fonctionne de telle façon que la vitesse du son est atteinte dans sa section la plus étroite et **en ce qu'**il est prévu une préchambre de tuyère (3) dans laquelle les produits alimentaires ou d'agrément sont introduits et dans laquelle il règne une pression absolue allant de plus de 1 bar à 30 bars.

17. Dispositif selon la revendication 16, **caractérisé en ce qu'**il présente un équipement, en particulier un échangeur de chaleur, qui surchauffe le courant d'entraînement (13) avant l'introduction du matériau de tabac.

18. Dispositif selon les revendications 16 ou 17, **caractérisé en ce que** les dispositifs de guidage d'écoulement comprennent une section d'entrée (1), une préchambre de tuyère (3), la tuyère de Laval (4), un diffuseur d'entrée (6) et un diffuseur de sortie (7).

19. Dispositif selon la revendication 18, **caractérisé en ce qu'**il présente une écluse à roue cellulaire (2) avec une pièce de tête (5) qui se fixe sur la section d'entrée (1) et au moyen de laquelle les produits alimentaires ou d'agrément, en particulier le matériau de tabac, sont introduits dans le courant d'entraînement (13) dans la section d'entrée (1) en amont de la tuyère de Laval (4).

20. Dispositif selon l'une des revendications 18 ou 19, **caractérisé en ce qu'**il présente un séparateur, en particulier un séparateur de tabac (9), spécialement un séparateur centrifuge, dans lequel, après être passés dans le diffuseur de sortie (7), les produits alimentaires ou d'agrément, en particulier le matériau de tabac, sont introduits et dont le vide partiel est entretenu de préférence au moyen d'une pompe à vide.

21. Dispositif selon l'une des revendications 18 ou 19, **caractérisé en ce qu'**il présente un sécheur à circulation d'air (15) et un séparateur relié à celui-ci, en particulier un séparateur de tabac (9), spécialement un séparateur centrifuge, dans lesquels, après être passés dans le diffuseur de sortie (7), les produits alimentaires ou d'agrément, en particulier le matériau de tabac, sont introduits.

22. Dispositif selon l'une des revendications 20 ou 21, **caractérisé en ce qu'**il présente un système à circulation d'air (11) au moyen duquel le courant gazeux qui passe dans les éléments reliés au diffuseur de sortie (7) est collecté, comprimé et réintroduit dans le courant d'entraînement.
